# EUROPÄISCHE PATENTSCHRIFT

(11) **EP 0 206 986 B1**
(45) Veröffentlichungstag und Bekanntmachung des Hinweises auf die Patenterteilung: **12.12.1990**
(21) Anmeldenummer: 86810231.0
(22) Anmeldetag: 29.05.1986
(51) Int. Cl.: E04C 2/42, E04F 11/16, E04G 5/08, E04F 15/06

(54) **Begehbare Trittfläche, insbesondere Leichtmetallplanke, sowie Verfahren zu ihrer Herstellung**
Running-board, particularly light metal plank, and method of manufacture
Surface praticable pour passerelle, en particulier planche en métal léger ainsi que procédé pour sa fabrication

(30) Priorität: 08.06.1985 DE 3520576
(43) Veröffentlichungstag der Anmeldung: 30.12.1986
(73) Patentinhaber: ALUSUISSE-LONZA SERVICES AG, 8034 Zürich (CH)
(72) Erfinder: Herz, Erich, D-7700 Singen (DE)

(56) Entgegenhaltungen:
- US-A- 2 742 121
- US-A- 3 884 328

## Beschreibung

Die Erfindung betrifft eine begehbare Trittfläche aus Metall, insbesondere eine Leichtmetallplanke, mit an sie angeformten Längsrippen und in ihr vorgesehenen, die Planke durchsetzenden Ausnehmungen. Zudem erfaßt die Erfindung ein Verfahren zu ihrer Herstellung durch Strangpressen von Leichtmetall.

Eine derartige Trittfläche ist der US-PS 2 742 121 zu entnehmen, deren durchgehende Längsrippen Reihen von Ausnehmungen flankieren; diese Ausnehmungen weisen Paare nach oben gereichteter Rippenränder auf.

Die beschriebene Zuordnung von Längsrippen einerseits und Ausformungen andererseits läßt eine einfache Fertigung der vorbekannten Trittfläche nicht zu; dem Strangpreßvorgang muß ein Stanzprozeß folgen, der vor allem bereits bei geringfügigen Änderungen des Profilquerschnitts neue Werkzeuge bedingt und zudem untergriffene Abschnitte unbehandelt lassen muß.

Angesichts dieser Gegebenheiten hat sich der Erfinder das Ziel gesetzt, hier eine Vereinfachung der Herstellung zu schaffen.

Zur Lösung dieser Aufgabe führt, daß die Längsrippe oberhalb einer in die Unterseite der Trittfläche eingeformten Längsnut verläuft und durch Einschnitte od. dgl. Zwischenräume so unterteilt ist, daß die jeweilige Längsnut in den Zwischenräumen die Ausnehmungen bildet.

Nach einem weiteren Merkmal der Erfindung ist die in Richtung der Längsgrippe gemessene Länge der Zwischenräume zumindest um die Hälfte kürzer als die gleichgerichtete Länge der nach dem Herstellen der Zwischenräume verbliebenen Abschnitte der Längsrippe.

Dank dieser Maßgaben ergibt sich eine in einfacher Weise herstellbare und darüber hinaus stabile Trittfläche, welche sich auch dazu eignet, auf dem Wege des Strangpressens hergestellt zu werden; durch einen einfachen Sägevorgang nach dem Strangpressen werden jene Zwischenräume erzeugt und damit auch die Ausnehmungen. Der bisherige Zwang, Ausnehmungen durch einen Stanzvorgang herzustellen, entfällt.

Erfindungsgemäß weist die Trittfläche einen wellenförmigen Querschnitt auf, in den die Wellenberge von den Längsrippen gebildet sind und das Profil der Wellentäler jenem der Längsnuten etwa entspricht. Dies führt beispielsweise bei Längsnuten rechteckigen Querschnittes zu Wellentälern gleicher Form und damit zu streifenförmigen Längsrippen.

Nach einer anderen bevorzugten Ausführungsform gleichen die Querschnitte der Wellentäler und Wellenberge jenen von Kegelstümpfen, was zu leicht geneigten Flanken der Längsrippen führt.

Als besonders günstig hat es sich erwiesen, die Längsnuten hinterschnitten auszubilden; sie können dann als Einsatznuten für - die Trittsicherheit erhöhende - Gummiprofile od. dgl. dienen.

Die begehbaren Trittflächen eignen sich insbesondere zur Verwendung im Fahrzeug- und Hochbau, beispielsweise als Cockpit und Passagiertreppen für Flugzeuge, Stege von Tankfahrzeugen, Freitreppen bzw. -stege von Hochbauten und Fussgängerüberführungen.

Weitere Vorteile, Merkmale und Einzelheiten der Erfindung ergeben sich aus der nachfolgenden Beschreibung zweier bevorzugter Ausführungsbeispiele, welche in der Zeichnung dargestellt sind; letztere zeigt in
Fig. 1: einen Querschnitt durch eine Treppenstufe aus einem Leichtmetallprofil;
Fig. 2: eine Teildraufsicht auf Fig. 1;
Fig. 3: eine Teildraufsicht auf ein anderes Leichtmetallprofil;
Fig. 4: einen vergrößerten Schnitt durch Fig. 3 nach deren Linie IV-IV;
Fig. 5: einen Querschnitt durch eine weitere Ausführungsform einer Treppenstufe, geschnitten nach Linie V-V in Fig. 6;
Fig. 6: eine Draufsicht auf Fig. 5.

Eine aus einem stranggepreßten Leichtmetallprofil hergestellt Treppenstufe 10 weist gemäß Fig. 1 eine Trittplatte 11 auf, an deren Längskanten 12 jeweils eine Rinnenprofil 13 angeformt ist; der freie Schenkel 14 des Rinnenprofils 13 ist von der Trittplatte 11 bzw. einer Parallelen Q₁ dazu in einem spitzen Winkel w weggeneigt und endet in einer Anformung 15. Letztere bietet eine hinterschnittene Rundnut 16 an. Die Öffnungen 17 der Rundnuten 16 beider Rinnenprofile 13 werden von - in einem gemeinsamen Winkel t abgeschrägten - Profilkanten 18 begrenzt und öffnen sich zueinander. Der Abstand a der inneren Anformungswand 19 von einer Mittelachse M der Treppenstufe 10 entspricht etwa der doppelten Länge b des Schenkels 14.

In jener Mittelachse M verläuft ein angeformter Mittelsteg 20, der in einer Rinnenanformung2' endet; diese ist mit einer abwärts gerichteten hinterschnittenen Nut 22 ausgestattet, deren Mittelpunkt Z₁ auf einer Parallelen Q zur Trittplatte 11 liegt zusammen mit den Mittelpunkten Z der anderen beiden Rundnuten 16.

Auch die Öffnung 23 der mittleren Nut 22 wird von Schrägkanten 24 begrenzt, die einen Winkel t, bestimmen. Die Schrägkanten 24 sind im übrigen Teil angeformter Querfüße 25- die Rinnenanformung 21 bietet den Querschnitt eines Omega an.

Im übrigen verläuft jeweils am Nutgrund der Nuten 16, 22 eine hinterschnittene Kammeinformung 26, die der jeweiligen Öffnung 17 bzw. 22 gegenüberliegt. Diese Nuten 16, 22 erlauben eine einfache Festlegung der Treppenstufe 10 an einem Sockelgerüst.

Die Treppenplatte 11 ist querschnittlich gewellt und zwar in einem Abstand e zwischen den Mittelachsen A benachbarter Wellenberge 30 und Wellentäler 31; die Anzahl der Wellenberge 30 einer Plattenhälfte des in Fig. 1, 2 dargestellten Ausführungsbeispiels beträgt zehn.

Die Wellenberge 30 und Wellentäler 31 bieten jeweils rechtwinkelige Querschnitte an, wie dies insbesondere Fig. 1 verdautlicht. Unterhalb jedes eine Längsrippe erzeugenden Wellenberges 30 verläuft eine Längsnut 32, die - jene Wellentäler 31 anbietenden - Formnuten 33 in der Plattenoberfläche 35 entspricht. Es entsteht somit ein beidseits zinnenartiges Profil.

Die Draufsicht der Fig. 2 verdeutlicht, daß diemit Sägezahnprofile bildenden Längsstegen 40 versehenen - Längsrippen 30 in Längsabstand i (etwa 3 x e) unterbrochen sind; in dem so entstehenden Zwischenraum 36 der Breite s zwischen zwei stehen gebliebenen Abschnitten 39 rechteckiger Draufsicht sind die unteren Längsnuten 32 als Ausnehmungen 32ₘ zu erkennen, die für einen ausreichenden Wasserablauf sorgen können; die aus den Längsrippen 30 entstandenen Abschnitte 39 mit ihren Längsstegen 40 und Querkanten 41 bilden eine rutschsichere Trittfläche.

Eine entsprechende Trittfläche ist im Ausführungsbeispiel der Fig. 3, 4 zu erkennen. Die Abschnitte 39 sind an ihrer Oberfläche mit querschnittlich zinnenartigen Längsanformungen 40ₘ versehen, von denen die beiden äußeren das von ihnen flankierte Wellental 31 teilweise übergreifen und gemäß Fig. 4 Randnasen 34 bilden. In die so entstehende hinterschnittene Einsatznut31e ist ein Gummiprofil 50 eingelegt, dessen Oberfläche 51 die Rutschsicherheit zu erhöhen vermag, ohne daß dadurch die Flüssigkeitsabfuhr behindert würde.

Bei der Ausführung 10_{b} nach Fig. 5 ähneln die Wellenberge 30ₐ querschnittlich dem Querschnitt eines Kegelstumpfes und sind ebenfalls mit oberen Längsstegen 40 ausgestattet; hier entsprechen den Längsstegen 40 an den gegenüberliegenden Unterseiten Längseinformungen 42.

In diesem Ausführungsbeispiel fehlt ein angeformter Mittelsteg 20, die Längskanten 12 gehen hier über in rechtwinklig von der Trittplatte 11 ausgehende Winkelprofile 45 einer Wandstärke q von 2,3 mm.

Die Gesamtlänge n des Profiles 10b nach Fig. 5 beträgt 250 mm, die Höhe h 40 mm und die Höhe hᵢ der Längsstege 40 2 mm. Der Oberflächenabstandf zwischen zwei benachbarten Wellenbergen bemißt im vorliegenden Ausführungsbeispiel 17 mm, die Spaltbreite s zwischen den Abschnitten 39ₐ 8 mm. Der Mittelabstand m zwischen benachbarten Zwischenräumen 36 ist hier mit 24 mm angenommen.

Zu allen Ausführungsbeispielen kann das Leichtmetallprofil 10, 10ₐ, 10_{b} ohne weiteres auf dem Wege des Strangpressens hergestellt werden. In die dabei als durchgehende Ausformungen entstehenden Längsrippen 30 werden mittels einer Säge od. dgl. querverlaufende Einschnitte eingebracht, welche die beschriebenen spaltartigen Zwischenräume 36 entstehen lassen.

## Patentansprüche

1. Begehbare Trittfläche aus Metall, insbesondere Leichtmetallplanke, mit an sie angeformten Längsrippen und in ihr vorgesehnen, die Planke durchsetzenden Ausnehmungen, dadurch gekennzeichnet, daß die Längsrippe (30, 30ₐ) oberhalb einer in die Unterseite der Trittfläche (10, 11) eingeformten Längsnut (32) verläuft und durch Einschnitte od. dgl. Zwischenräume (36) so unterteilt ist, daß die jeweilige Längsnut in den Zwischenräumen die Ausnehmungen (32ₘ) bildet.

2. Trittfläche nach Anspruch 1, dadurch gekennzeichnet, daß die in Rechtung der Längsrippe (30, 30ₐ) gemessene Länge (s) der Zwischenräume (36) zumindest um die Hälfte kürzer ist als die gleichgerichtete Länge (i) der verbliebenen Abschnitte (39) der Längsrippen.

3. Trittfläche nach Anspruch 1 oder 2, gekennzeichnet durch einen wellenförmigen Querschnitt, in dem die Wellenberge von den Längsrippen (30, 30ₐ) gebildet sind und das Profil der Wellentäler (31) jenem der Längsnuten (32) etwa entspricht.

4. Trittfläche nach einem der Ansprüche 1 bis 3, dadurch gekennzeichnet, daß zwei benachbarte Längsrippen (30) an den einander zugekehrten Längsseiten jeweils mit wenigstens einer Randnase (34) versehen sind und so eine hinterschnittene Einsatznut (31ₑ) begrenzen.

5. Trifffläche nach Anspruch 4 mit von der Längsrippe aufragenden Längsstegen, dadurch gekennzeichnet, daß die Randnase (34) der Längsrippe (30) Teil eines Längssteges (40ₘ) ist.

6. Trittfläche nach Anspruch 4 oder 5, dadurch gekennzeichnet, daß in die Einsatznut (31ₑ) wenigstens ein elastischs Profil (50) eingesetzt ist.

7. Trittfläche nach Anspruch 6, dadurch gekennzeichnet, daß das elastische Profil (5) ein Hohlprofil ist.

8. Trittfläche nach wenigstens einem der Ansprüche 1 bis 7 mitvon der Längsrippe abragenden Längsstegen eines gezahnten Profils, dadurch gekennzeichnet, daß den Längsstegen (40) auf den Abschnitten (39) Längseinformungen (41) anderen Unterseite entsprechen.

9. Trittfläche nach wenigstens einem der Ansprüche 1 bis 8 mit an die Unterseite angeformten Schenkeln, gekennzeichnet durch von den Querschnittsenden ausgehende Rinnenprofile mit zueinander gerichteten freien Profilsschenkeln (14), die wenigstens eine Aufnahmenut (16) für Anschlußelemente aufweisen.

10. Verfahren zum Herstellen einer Trittfläche aus Leichtmetall nach wenigstens einem der Ansprüche 1 bis 9, dadurch gekennzeichnet, dass sie mit durchgehenden Längsrippen auf dem Wege des Strangpressens ausgeformt und anschliessent mit quer zur Pressrichtung verlaufenden Einschnitten versehen wird.

## Revendications

1. Surface praticable en métal, en particulier marchepied en alliage léger, portant des nervures longitudinales intégrées et des évidements traversant la surface, caractérisée en ce que la nervure longitudinale (30, 30a) est disposée au-dessus d'une rainure longitudinale (32) formée dans la surface inférieure de la surface praticable (10, 11) et est divisée par des incisions ou des intervalles similaires (36) de telle manière que la rainure longitudinale forme les évidements (32ₘ) dans les intervales.

2. Surface praticable selon la revendication 1, caractérisée en ce que la longueur (s) des intervalles (36) mesurée dans la direction des nervures longitudinales (30, 30a) est au moins inférieure à la moitié de la longueur (i) dans la même direction des sections (39) conservées des nervures longitudinales.

3. Surface praticable selon la revendication 1 ou 2, caractérisée par une section de forme ondulée où les pleins sont formés par les nervures longitudinales (30, 30a) et où le profil des creux (31) correspond approximativement à celui des rainures longitudinales (32).

4. Surface praticable selon une des revendications 1 à 3, caractérisée en ce que deux nervures longitudinales (30) voisines portent sur les longs côtés opposés l'un à l'autre au moins un nez (34) délimitant ainsi une nervure d'insertion avec dépouille (31ₑ).

5. Surface praticable selon la revendication 4 avec arêtes longitudinales en saillie sur la nervure longitudinale, caractérisée en ce que le nez (34) de la nervure, longitudinale (30) est une partie de l'une des arêtes longitudinales (40ₘ).

6. Surface praticable selon la revendication 4 ou 5, caractérisé en ce que au moins une profilé élastique (50) est placé dans la rainure d'insertion (31.).

7. Surface praticable selon la revendication 6, caractérisé en ce que le profilé élastique (50) est un profilé creux.

8. Surface praticable selon une des revendications 1 à 7, avec des arêtes longitudinales en forme de dent de scie saillant sur la nervure longitudinale, caractérisée en ce que des renforcements longitudinaux (41) correspondent sur la surface inférieure aux arêtes longitudinales (40) des sections (39).

9. Surface praticable selon une des revendications 1 à 8 avec ailes formées sur la face inférieure, caractérisé par des profils en forme de gouttière partant des extrémités de la section, avec des ailes libres (14) du profil tournées l'une vers l'autre et portant au moins une rainure (16) de réception d'éléments de liaison.

10. Procédé de fabrication d'une surface praticable en alliage léger selon au moins une des revendications 1 à 9, caractérisé en ce que celle-ci est formée par extrusion avec des nervures longitudinales continues et est ensuite dotée d'incisions transversales à la direction de l'extrusion.

## Claims

1. Tread surface made of metal, in particular light metal plank having longitudinal ribs moulded onto it and recesses which are provided in it and penetrate the plank, characterized in that the longitudinal rib (30, 30a) extends above a longitudinal groove (32) moulded into the underside of the tread surface (10, 11) and is subdivided by incisions or similar interspaces (36) in such a way that the respective longitudinal groove forms the recesses (32ₘ) in the interspaces.

2. Tread surface according to Claim 1, characterized in that the length (s) of the interspaces (36) measured in the direction of the longitudinal rib (30, 30ₘ) is shorter by at least half than the corresponding length (i) of the remaining sections (39) of the longitudinal ribs.

3. Tread surface according to Claim 1 or 2, characterized in that by an undulating cross- section, in which the wave crests are formed by the longitudinal ribs (30, 30a) and the profile of the wave troughts (31) corresponds approximately to that of the longitudinal grooves (32).

4. Tread surface according to one of Claims 1 to 3, characterized in that two adjacent longitudinal ribs (30) are provided with at least one edge protrusion (34) on the longitudinal sides facing each other in each case and thus bound an undercut insertion groove (31ₑ).

5. Tread surface according to Claim 4 having longitudinal webs rising from the longitudinal rib, characterized in that the edge protrusion (34) of the longitudinal rib (30) is part of a longitudinal web (40ₘ).

6. Tread surface according to Claim 4 or 5, characterized in that at least one elastic profile (50) is inserted into the insertion groove (31ₑ).

7. Tread surface according to Claim 6, characterized in that the elastic profile (50) is a hollow profile.

8. Tread surface according to at least one of Claims 1 to 7 having longitudinal webs of a toothed profile projecting away from the longitudinal rib, characterized in that longitudinal mouldings (41) correspond on their underside to the longitudinal webs (40) on the sections (39).

9. Tread surface according to one of Claims 1 to 8 having limbs moulded onto the underside, characterized by channel profiles starting from the cross-sectional ends and having free profile limbs (14) pointing towards one another, which have at least one receiving groove (16) for connection elements.

10. Method for the manufactured of a tread surface made of light metal according to at least one of Claims 1 to 9, characterized in that it is shaped with continuous longitudinal ribs by way of extrusion and is subsequently provided with incisions extending transversely to the direction of extrusion.
